# EUROPÄISCHE PATENTSCHRIFT

(11) **EP 0 044 099 B1**
(45) Veröffentlichungstag und Bekanntmachung des Hinweises auf die Patenterteilung: **14.08.1985**
(21) Anmeldenummer: 81200681.5
(22) Anmeldetag: 17.06.1981
(51) Int. Cl.: H01P 1/12

(54) **Umschalter für Koaxialleiter**
Coaxial change-over switch
Commutateur coaxial

(30) Priorität: 15.07.1980 CH 5402/80
(43) Veröffentlichungstag der Anmeldung: 20.01.1982
(73) Patentinhaber: BBC Aktiengesellschaft Brown, Boveri & Cie., CH-5401 Baden (CH)
(72) Erfinder: Olgiati, Gianni, CH-5415 Nussbaumen (CH)

## Beschreibung

Die vorliegende Erfindung betrifft einen Umschalter für Koaxialleiter hoher Leistung, mit einem fest verzweigten Aussenleiter, dessen Innenleiter im Bereich der Verzweigung enden, sowie mit einem Verbindungselement, dessen eines Ende an einem der Innenleiter angelenkt und dessen anderes Ende zwischen den Enden der anderen Innenleiter schwenkbar ist, wobei der elektrische Kontakt zwischen dem einen Innenleiter und dem angelenkten Ende des Verbindungselementes als ein auf einer Gelenkkugel sitzender Tulpenkontakt ausgebildet ist.

Umschalter der beschriebenen Art werden insbesondere in Kurzwellen-Sendeanlagen verwendet. Solche Sendeanlagen weisen gewöhnlich mehrere Sender und mehrere Antennen auf, deren Ausgangs- bzw. Eingangsleitungen kreuzweise angeordnet und mit Umschaltern zu einer Leitermatrix verbunden sind, die das wahlweise Zusammenschalten jedes Senderausgangs mit jedem Antenneneingang ermöglicht.

Grundsätzlich lassen sich im Stand der Technik zwei grosse Gruppen von Koaxialleitungs-Umschaltern unterscheiden:
Die eine Gruppe umfasst Mehrzweck-Umschalter geringer Belastbarkeit, bei denen eine ankommende Koaxialleitung wahlweise mit im rechten Winkel abgehenden Koaxialleitungen durch in Richtung der Leiterachse verschiebbare Innen-und Aussenleiterstücke verbunden werden kann. Solche Mehrzweck-Umschalter, bei denen während des Umschaltvorgangs sowohl Innen- als auch Aussenleiter aufgetrennt und in anderer Stellung wieder zusammengefügt werden, sind z.B. aus GB-A 842 834, GB-A 1 361 488 oder US-A 2 255 898 bekannt. Sie sind im konstruktiven Aufbau überaus aufwendig und kompliziert, erfordern zum Schutz gegen äussere Einflüsse wie Feuchtigkeit, Staub usw. zusätzliche Abdichtungsmassnahmen, sind aufgrund ihrer geometrischen Anordnung als Standard-Umschalter innerhalb einer Schaltmatrix nicht geeignet und können schwer für Leistungen im Bereich von einigen 10-100 kW ausgelegt werden, wie sie zwischen den Ausgängen von Hochleistungssendern und den zugehörigen Antennen geschaltet werden müssen.

Die andere Gruppe, zu der auch der Erfindungsgegenstand gehört, umfasst gerade diejenigen Hochleistungs-Standard-Umschalter mit fest verzweigtem Aussenleiter, die, in mehrfacher Parallel- und Serienschaltung zusammengefügt, eine zum Aussenraum hin abgeschlossene Schaltmatrix mit vergleichsweise einfachem, robustem und funktionssicherem Aufbau und hoher Belastbarkeit ergeben. Der technische Stand solcher Matrix-Umschalter ist z. B. aus GB-A 1 023 111 oder DE-A 1 766 367 bekannt.

Ein bekannter, für die beschriebene Verwendung geeigneter Umschalter enthält einen geradlinigen Leiterstrang und einen zwischen dessen Enden angeordneten abgezweigten Leiterstrang, der mit dem einen Strangende einen Winkel von 60° einschliesst. Die Innenleiter sind im Bereich der Abzweigung unterbrochen. Am Innenleiter in dem der Verzweigung abgewandten Leiterstrang ist ein Verbindungselement angelenkt, dessen freies Ende wahlweise an den Innenleiter im abgezweigten oder im benachbarten geradlinigen Leiterstrang angelegt werden kann. Das Ende des Innenleiters, an dem das Verbindungselement angelenkt ist, ist als Gelenkkugel ausgebildet, und das damit zusammenwirkende Ende des Verbindungselements weist einen Tulpenkontakt auf, der aus einer Vielzahl gleichmässig über den Umfang des Verbindungselements verteilt angeordneten Kontaktfedern gebildet ist. Auf diese Weise soll erreicht werden, dass die Strompfade auch im Bereich der Anlenkung des Innenleiters symmetrisch über dessen Umfang verteilt sind und darum der Verlustfaktor und die Reflexion im Bereich dieses Kontaktes gering bleiben. Das freie Ende des Verbindungselements ist über Messerkontakte, wie sie in der DE-AS 1 766 367 beschrieben sind, mit dem anliegenden Innenleiterende verbunden, wobei die Kontaktflächen in der Schwenkebene des Verbindungselements liegen.

Wegen der Schwenkbewegung des Verbindungselements beim Umschalten ist es nicht möglich, die Kontaktflächen der Messerkontakte gleichmässig über den Umfang des Verbindungselements bzw. des anliegenden Endes des Innenleiters zu verteilen. Das hat zur Folge, dass die Strompfade in diesen Kontaktbereichen eine ungleichmässige Dichte aufweisen, was einen hohen Verlustfaktor und eine hohe Reflexion bewirkt und die mit dem Tulpenkontakt im Anlenkbereich erreichten Vorteile praktisch aufhebt.

Dieselbe ungleichmässige Stromverteilung ergibt sich auch bei kuppenförmigen Kontaktelementen der GB-A 1 023 111, bei denen der Strom im Innenleiter nur über einen punktförmigen Bereich in der Kuppenmitte weitergeleitet wird.

Der vorliegenden Erfindung liegt darum die Aufgabe zugrunde, einen Umschalter für Koaxialleiter zu schaffen, der auch an den Kontaktflächen zwischen dem verschwenkbaren Ende des Verbindungselements und den Enden der zugeordneten Innenleiter Kontakt mit gleichmässig über den Umfang des Verbindungselements und des jeweils anliegenden Innenleiters verteilten Kontaktflächen aufweist, die eine gleichmässige Verteilung der Strompfade ermöglichen.

Erfindungsgemäss wird diese Aufgabe mit einem Umschalter der eingangs genannten Art gelöst, bei dem die Kontakte zwischen den anderen Innenleitern und dem verschwenkbaren Ende des Verbindungselements als Tulpenkontakte ausgebildet sind und das Verbindungselement zum Öffnen und Schliessen dieser Kontakte als ausziehbares Teleskoprohr ausgebildet ist.

Der neue Umschalter ermöglicht, mit seinem Tulpenkontakt zwischen dem einen Innenleiter und dem angelenkten Teil des Verbindungselements sowie dem Tulpenkontakt zwischen dem verschwenkbaren Ende des Verbindungselements und dem anliegenden Innenleiterende eine gleichmässige Verteilung der Strompfade in allen Kontaktbereichen und damit einen bisher nicht erreichbaren kleinen Verlustfaktor und geringe Reflexion. Die Tulpenkontakte können aus einer grossen Anzahl einzelner Kontaktfedern aufgebaut werden, was eine geringe Belastung der einzelnen Kontaktfedern und darum auch eine lange Betriebsdauer und grosse Anzahl Umschaltungen ermöglicht.

Bei einer bevorzugten Ausführungsform des neuen Umschalters sind der an dem einen Innenleiter angelenkte und der teleskopartig ausziehbare Teil des Verbindungselements über einen Tulpenkontakt miteinander verbunden.

Bei einer weiteren bevorzugten Ausführungsform des neuen Umschalters ist zum Umschalten des als Teleskoprohr ausgebildeten Verbindungselements von dem einen auf den anderen Innenleiter eine Kurbel vorgesehen, deren Drehachse senkrecht auf der von der Verschwenkung des Verbindungselements bestimmten Ebene steht und diese Ebene auf der Winkelhalbierenden des Schwenkwinkels schneidet und deren abgekröpfter Kurbelarm mit dem verschiebbaren Teil des Teleskoprohrs bewegungsverbunden ist, um beim Umschalten den Tulpenkontakt am einen Innenleiter durch Zusammenschieben des Teleskoprohrs zu trennen, das Teleskoprohr zu verschwenken und durch Auseinanderziehen des Teleskoprohrs den Tulpenkontakt am anderen Innenleiter zu schliessen.

Nachfolgend werden bevorzugte Ausführungsformen der Erfindung mit Hilfe der Figuren beschrieben. Es zeigen:
Fig. 1 das Schema eines Teils einer Koaxialleitermatrix mit den im Bereich der Kreuzung der Leiter angeordneten Umschaltern,
Fig. 2 den schematisch gezeichneten Schnitt durch eine Ausführungsform des neuen Umschalters,
Fig. 3 die teilweise geschnittene perspektivische Ansicht der Innenleiter und des Verbindungselements einer bevorzugten Ausführungsform des neuen Umschalters und
Fig. 4 die perspektivische Ansicht zweier zusammenwirkender Umschalter, die zum Einsetzen in eine Kreuzung von Koaxialleitern in der in Fig. 1 gezeigten Matrix vorgesehen sind.

In Fig. 1 sind zwei Koaxialleiter 11, 12 gezeigt, von denen jeder mit dem Ausgang eines nichtgezeigten KW-Senders verbunden ist. Weiter sind drei Koaxialleiter 13, 14, 15 gezeigt, die die erstgenannten Leiter kreuzen und von denen jeder zu einer ebenfalls nichtgezeigten Sendeantenne führt. Jeder Leiter enthält im Bereich der Leiterkreuzung einen Umschalter, von denen der einfacheren Darstellung wegen nur die Umschalter 17, 18, 19, 20 mit Bezugszeichen identifiziert sind. Jeder Umschalter enthält zwei Enden eines geradlinigen Leiterstrangs 22, 23 und einen abgezweigten Leiterstrang 24 und ein Verbindungselement 25. Im gezeigten Beispiel sind die Umschalter 18, 19 auf den abgezweigten Leiterstrang 24 geschaltet, alle anderen Umschalter verbinden die geradlinigen Leiterstränge. Auf diese Weise ist der an den Koaxialleiter 12 angeschlossene Sender mit der am Koaxialleiter 14 angeschlossenen Antenne verbunden.

Es versteht sich, dass bei der Verwendung von zwei Umschaltern in jeder Kreuzung der Matrix die beiden zusammenwirkenden Umschalter gleichsinnig umgeschaltet werden müssen, wenn der Leitungsweg nicht unterbrochen werden soll.

Fig. 2 zeigt den schematischen Schnitt durch eine Ausführungsform des neuen Umschalters. Der Umschalter enthält einen rohrförmigen geradlinigen Aussenleiter 30, von dem ein ebenfalls rohrförmiger Aussenleiterstrang 31 abgezweigt ist. Der Innenleiter des geradlinigen Aussenleiters ist im Bereich der Abzweigung unterbrochen und endet in den beiden Innenleiterteilen 32, 33. Der Innenleiter 34 des abgezweigten Aussenleiterstrangs endet ebenfalls im Bereich der Abzweigung. Das Ende des einen Innenleiters 32, der wahlweise mit dem in der gleichen Richtung verlaufenden Innenleiter 33 oder mit dem abgezweigten Innenleiter 34 verbunden werden kann, ist als Gelenkkugel 36 ausgebildet. Zum Verbinden des einen Innenleiters 32 mit einem der beiden anderen Innenleiter 33, 34 ist ein Verbindungselement 35 vorgesehen mit einem Aussenrohr 37, in dem ein Innenrohr 38 teleskopartig verschiebbar angeordnet ist. An dem mit der Gelenkkugel 36 und dem Innenrohr 38 zusammenwirkenden Ende des Aussenrohrs 37 ebenso wie an den Enden der beiden Innenleiter 33, 34 sind Tulpenkontakte 39, 41, 42, 43 angeordnet. Jeder dieser Tulpenkontakte besteht aus einer Vielzahl von Kontaktfedern, die gleichmässig voneinander beabstandet am Umfang des jeweiligen Rohr- bzw. Leiterendes angeordnet sind. Die Tulpenkontakte ermöglichen die gegenseitige Verschiebung oder Verschwenkung der benachbarten Rohr- bzw. Leiterteile und gewährleisten eine grosse Kontaktfläche, die gleichmässig über den Leiterumfang verteilt ist. Damit wird auch eine gleichmässige Verteilung der Strompfade auf dem Umfang der Leiter bzw. Rohre ermöglicht, weshalb solche Kontakte für HF-Energie nur einen sehr kleinen Verlustfaktor und eine sehr geringe Reflexion aufweisen.

Beim Umschalten der in Fig. 2 gezeigten leitfähigen Verbindung zwischen den in der gleichen Richtung liegenden Innenleitern 32, 33 zu einer leitfähigen Verbindung zwischen dem Innenleiter 32 und dem verzweigten Innenleiter 34 kann das Verbindungselement 35 nicht einfach um die Gelenkkugel 36 verschwenkt werden. Vor dem Verschwenken muss das Innenrohr 38 aus dem Tulpenkontakt 42 in das Aussenrohr 37 zurückgezogen werden und nach dem Verschwenken aus dem Aussenrohr aus- und in den Tulpenkontakt 43 eingefahren werden. Für diesen Bewegungsablauf ist der in Fig. 3 gezeigte Mechanismus vorgesehen. Das Aussenrohr 50 des Verbindungselements 51 ist mittels eines Führungsstifts 52 an der Gelenkkugel 53 angelenkt, weshalb es nur in einer definierten Ebene 55 verschwenkbar ist, die von der Längsachse 54 der beiden in der gleichen Richtung liegenden Innenleiter 56, 57 und der Verlängerung der Achse 58 des verzweigten Innenleiters 59 bestimmt wird. Die beiden genannten Achsen schneiden sich im Mittelpunkt der Gelenkkugel 53. Weiter ist eine Kurbel 61 vorgesehen, deren Drehachse 62 die Winkelhalbierende 60 zwischen den beiden Achsen 54, 58 schneidet und senkrecht auf der von diesen Achsen bestimmten Ebene 55 steht. Die Länge der Abkröpfung 63 der Kurbel ist in Abhängigkeit vom Abstand der Drehachse 62 vom Mittelpunkt der Gelenkkugel 53 so gewählt, dass der Kurbelarm 64 eine kreisförmige Bahn 66 beschreibt, die zwischen den Punkten 67, 68 nahe der Längsachse 54 der beiden gleichgerichteten Innenleiter und zwischen den Punkten 69, 70 nahe der Achse 58 des verzweigten Innenleiters verläuft. Der Kurbelarm greift durch eine Öffnung 72 in den Innenraum des Aussenrohrs 50 und ist dort mit einer am Innenrohr 73 befestigten Schubstange 74 bewegungsverbunden. Es versteht sich, dass die Kurbel aus einem elektrisch nichtleitenden Material, beispielsweise aus HF-Keramik, besteht.

Wird die Kurbel 61 aus der in Fig. 3 gezeigten Stellung in der Richtung des Pfeils 76 gedreht, dann zieht der Kurbelarm 64 zwischen den Punkten-68, 6.7 die Schubstange 74 und das daran befestigte Innenrohr 73 aus dem nichtgezeigten Tulpenkontaktdes Innenleiters 57, verschwenkt dann das Verbindungselement zwischen den Punkten 67 und 69 in die Richtung der Achse 58 und schiebt zwischen den Punkten 69 und 70 das innenrohr in den nichtgezeigten Tulpenkontakt am verzweigten Innenleiter 59.

Die Fig. 4 zeigt die perspektivische Ansicht zweier Umschalter 80, 81, deren abgezweigte Aussenleiter 82 bzw. 83 miteinander verflanscht sind. Zwei solcherart verbundene Umschalter können in sich kreuzende Koaxialleiter eingesetzt werden, um diese wahlweise miteinander zu verbinden, wie es beispielsweise in Fig. 1 für die Koaxialleiter 12 und 14 gezeigt ist. Der Aussenleiter jedes Umschalters weist im Bereich der Verzweigung eine Öffnung 84 auf, die einen einfachen Zugang zu den Innenleitern 86, 87, 88 und zu dem Verbindungselement 89 ermöglicht. In der Abdeckplatte 91 für diese Öffnung ist die zum Umschalten des Verbindungselements vorgesehene Kurbel gelagert, und auf der Aussenseite der Platte ist ein Motor 92 für den Antrieb der Kurbel angeordnet. Wie bereits erwähnt wurde, werden die Antriebsmotoren der zusammenwirkenden Umschalter vorzugsweise synchron erregt, um eine gleichgerichtete Schaltbewegung der Umschalter zu erreichen.

Bei einer erprobten Ausführungsform des neuen Umschalters für die Verbindung der Koaxialleiter eines 250 kW-Kurzwellensenders wurde ein Innenleiter mit einem Durchmesser von etwa 6 cm verwendet. Die Tulpenkontakte bestanden aus je 70 Beryllinbroncefedern mit versilberter Kontaktfläche. Das Aussen- und das Innenrohr des Verbindungselements waren hartvergoldet. Nach 54 000 Umschaltungen konnte praktisch keine Änderung der elektrischen Leitungseigenschaften des Umschalters festgestellt werden.

Es versteht sich, dass die beschriebene Ausführungsform des neuen Umschalters an spezielle Betriebsbedingungen angepasst und entsprechend abgewandelt werden kann. Beispielsweise ist es möglich, den verschiebbaren Teil des Verbindungselements als Aussenrohr auszubilden, das einen mit dem Innenrohr und mit dem Innenleiter zusammenwirkenden Tulpenkontakt aufweist. Bei dieser Ausführungsform kann der Kurbelarm direkt mit dem verschiebbaren Aussenrohr bewegungsverbunden werden. Wenn das Rohr des Verbindungselements aus einem geeigneten Material besteht, kann das für den Kontakt vorgesehene Ende des Rohrs einfacherweise eingeschlitzt, und die zwischen den Schlitzen verbleibenden Zungen können als Tulpenkontakt verwendet werden. Als Antriebselement kann anstelle des beschriebenen Motors auch eine pneumatische oder hydraulische Antriebseinrichtung oder einfacherweise eine Handkurbel verwendet werden.

## Patentansprüche

1. Umschalter für Koaxialleiter hoher Leistung, mit einem fest verzweigten Aussenleiter (30, 31; 82, 83), dessen Innenleiter (32-34; 56, 57, 59; 86-88) im Bereich der Verzweigung enden, sowie mit einem Verbindungselement (25; 35; 51; 89), dessen eines Ende an einem (32; 56; 86) der Innenleiter angelenkt und dessen anderes Ende zwischen den Enden der anderen Innenleiter (33, 34; 57, 59; 87, 88) schwenkbar ist, wobei der elektrische Kontakt zwischen dem einen Innenleiter (32; 56; 86) und dem angelenkten Ende des Verbindungselements als ein auf einer Gelenkkugel (36; 53) sitzender Tulpenkontakt (39) ausgebildet ist, dadurch gekennzeichnet, dass die Kontakte (42, 43) zwischen den anderen Innenleitern 33, 34; 57, 59; 87, 88) und dem schwenkbaren Ende (38; 73) des Verbindungselements (35) als Tulpenkontakte ausgebildet sind und das Verbindungselement zum Öffnen und Schliessen dieser Kontakte als ausziehbares Teleskoprohr (37, 38; 50, 73) ausgebildet ist.

2. Umschalter nach Anspruch 1, dadurch gekennzeichnet, dass der an dem einen Innenleiter angelenkte und der teleskopartig ausziehbare Teil (37 bzw. 38) des Verbindungselements (35) über einen Tulpenkontakt (41) miteinander verbunden sind.

3. Umschalter nach Anspruch 1, dadurch gekennzeichnet, dass zum Umschalten des als Teleskoprohr (50, 73) ausgebildeten Verbindungselements (51) von dem einen auf den anderen Innenleiter (57, 59) eine Kurbel (61) vorgesehen ist, deren Drehachse (62) senkrecht auf der von der Verschwenkung des Verbindungselements bestimmten Ebene steht und diese Ebene auf der Winkelhalbierenden des Schwenkwinkels schneidet und deren abgekröpfter Kurbelarm (64) mit dem verschiebbaren Teil (73) des Teleskoprohrs bewegungsverbunden ist, um beim Umschalten den Tulpenkontakt am einen Innenleiter (57) durch Zusammenschieben des Teleskoprohrs (50, 73) zu trennen, das Teleskoprohr zu verschwenken und durch Auseinanderziehen des Teleskoprohrs den Tulpenkontakt am anderen Innenleiter (59) zu schliessen.

## Claims

1. Change-over switch for high-power coaxial conductors, comprising a permanently branched outer conductor (30, 31; 82, 83), the inner conductors (32-34; 56, 57, 59; 86-88) of which end in the area of the branching, and comprising a connecting element (25; 35; 51; 89) one end of which is pivoted at one (32; 56; 86) of the inner conductors and the other end of which can be rotated between the ends of the other inner conductors (33, 34; 57, 59; 87, 88), the electric contact between the one inner conductor (32; 56; 86) and the pivoted end of the connecting element being constructed as a bell-shaped contact (39) which is seated on a hinge ball (36; 53), characterised in that the contacts (42, 43) between the other inner conductors (33, 34; 57, 59; 87, 88) and the rotatable end (38; 73) of the connecting element (35) are constructed as bell-shaped contacts and the connecting element for opening and closing these contacts is constructed as an extendable telescopic tube (37, 38; 50, 73).

2. Change-over switch according to Claim 1, characterised in that the part (37), which is pivoted at the one inner conductor, and the part (38), which can be extended like a telescope, of the connecting element (35) are connected to each other via a bell-shaped contact (41).

3. Change-over switch according to Claim 1, characterised in that, for switching the connecting element (51) constructed as telescopic tube (50, 73) over from the one to the other inner conductor (57, 59), a crank (61) is provided, the axis of rotation (62) of which is perpendicular to the plane determined by the rotation of the connecting element and intercepts this plane at the bisector of the angle of.rotation, and the offset crank arm (64) of which is motionally joined to the displaceable part (73) of the telescopic tube in order to separate the bell-shaped contact at the one inner conductor (57) by telescoping the telescopic tube (50, 73) during the switching-over, to rotate the telescopic tube and to close the bell-shaped contact at the other inner conductor (59) by extending the telescopic tube.

## Revendications

1. Commutateur pour câble coaxial de grande puissance, comportant un conducteur extérieur dérivé fixe (30, 31; 82, 83), dont les conducteurs intérieurs (32-34; 56, 57, 59; 86-88) se terminent dans la région de la dérivation, ainsi qu'un élément de connexion (25; 35; 51; 89) dont une des extrémités est articulée sur l'un (32; 56; 86) des conducteurs intérieurs et dont l'autre extrémité peut basculer entre les extrémités des autres conducteurs intérieurs (33, 34; 57; 59; 87, 88), dans lequel le contact élactrique entre le premier conducteur intérieur (32; 56; 86) et l'extrémité articulée de l'élément de connexion est assuré par une douille en forme de tulipe (39) s'engageant sur une rotule (36; 53), caractérisé en ce que les contacts (42, 43) entre les autres conducteurs intérieurs (33, 34; 57, 59; 87, 88) et l'extrémité basculante (38; 73) de l'élément de connexion (35) sont des contacts en forme de tulipe et en ce que l'élément de connexion est constitué par un tube télescopique extensible (37, 38; 50, 73) permettant d'ouvrir et de fermer ces contacts.

2. Commutateur suivant la revendication 1, caractérisé en ce que la partie de l'élément de connexion articulée sur le premier conducteur intérieur et la partie télescopique extensible (37 respectivement 38) de cet élément (35) sont reliées l'une à l'autre par un contact (41) en forme de tulipe.

3. Commutateur suivant la revendication 1, caractérisé en ce que, pour la commutation de l'élément de connexion (51) constitué d'un tube télescopique (50, 73) de l'un à l'autre conducteur intérieur (57, 59), il est prévu une manivelle (61) dont l'axe de rotation (62) est perpendiculaire au plan défini par le basculement de l'élément de connexion et perce ce plan sur la bissectrice de l'angle de basculement, et dont le bras coudé (64) est lié, pour le mouvement, à la partie coulissante (73) du tube télescopique, afin d'assurer, lors de la commutation, l'ouverture du contact en forme de tulipe du premier conducteur intérieur (57) par retrait du tube télescopique (50, 73), le basculement du tube télescopique et, par extension du tube télescopique, la fermeture du contact en forme de tulipe sur l'autre conducteur intérieur (59).
